# EUROPÄISCHE PATENTSCHRIFT

(11) **EP 2 837 735 B1**
(45) Veröffentlichungstag und Bekanntmachung des Hinweises auf die Patenterteilung: **27.04.2016**
(21) Anmeldenummer: 14180781.8
(22) Anmeldetag: 13.08.2014
(51) Int. Cl.: D06F 58/28

(54) **Verfahren zum Erkennen einer wenigstens teilweisen Verstopfung eines Prozessluftkanals in einem Trockner und Trockner**
A method for detecting an at least partial blockage of a process air channel in a dryer and a dryer
Procédé de détection d'un blocage au moins partiel d'un canal de traitement d'air dans un séchoir et séchoir

(30) Priorität: 14.08.2013 DE 102013108783
(43) Veröffentlichungstag der Anmeldung: 18.02.2015
(73) Patentinhaber: Miele & Cie. KG, 33332 Gütersloh (DE)
(72) Erfinder: Neufeld, Alexander, 33619 Bielefeld (DE)

(56) Entgegenhaltungen:
- EP-A1- 2 487 290
- WO-A1-2009/077301
- DE-A1- 4 034 273
- DE-A1-102009 001 610

## Beschreibung

Die Erfindung betrifft ein Verfahren zum Erkennen einer wenigstens teilweisen Verstopfung eines Prozessluftkanals in einem Trockner, bei dem zu und/oder aus einer als Trocknungskammer drehbar gelagerten Trommel mittels eines Prozessluftgebläses durch den Prozessluftkanal Prozessluft zu- und/oder abgeleitet wird und bei dem ein Motor zum Antrieb des Prozessluftgebläses durch eine Steuereinrichtung mindestens ein- und ausgeschaltet, und/oder hinsichtlich seiner Drehzahl beeinflusst wird, wobei eine Auswerteschaltung die vom Motor aufgenommene oder abgegebene Leistung ermittelt und aufgrund eines Leistungsabfalls eine wenigstens teilweise Verstopfung des Prozessluftkanals erkennt.

Bei Trocknern, insbesondere bei Kondensationstrocknern, werden im Prozessluftkanal Filter oder Siebe eingesetzt, mit denen Flusen aus der Prozessluft abgeschieden werden. Solche Filter oder Siebe sind meistens für den Benutzer einfach zugänglich angeordnet und müssen regelmäßig gereinigt werden. Unterbleibt eine Reinigung, verschlechtert sich die Trocknungswirkung. Dadurch verlängert sich die Programmlaufzeit und es kann aufgrund eines Wärmestaus zu Überhitzungen und dadurch zu einer Beschädigung des Geräts oder des Trocknungsguts kommen. Auch an anderen Stellen des Prozessluftkanals, beispielsweise im Bereich von Wärmetauschern, können wenigstens teilweise Verstopfungen und ein dadurch verringerter Luftdurchsatz auftreten.

Es ist bei Trocknern allgemein bekannt, Verstopfungen im Prozessluftkreislauf zu sensieren und darauf zu reagieren. Eine Methode ist die Differenzdruckmessung vor und hinter gefährdeten Bereichen in der Prozessluftführung, siehe beispielsweise DE-OS 2 135 932. Hierzu werden Drucksensoren benötigt, welche die Herstellung des Trockners verteuert.

Bei einer anderen Methode (DE 40 34 273 A1) wird die Drehzahl des Prozessluftgebläses zur Erkennung einer Betriebsstörung ausgewertet. Auch hierzu werden zusätzliche Sensoren benötigt. Auch eine Temperaturüberwachung des Prozessluftstroms ist bekannt, siehe beispielsweise DE 44 09 531 C1. Dies ist in modernen Trocknern die gängige Methode zur Erkennung einer Verstopfung im Prozessluftkanal. Dabei erfolgt die Auswertung der Temperaturen in der Regel erst zu einem sehr späten Zeitpunkt im laufenden Programm, so dass der Benutzer erst am Programmende zum "Filterreinigen" aufgefordert werden kann. Die DE 10 2009 002 610 A1 offenbart ein Verfahren zum Erfassen eines Zustandes in einem Prozessluftstrom anhand eines gemessenen Stromes, der dem Motor für das Prozessluftgebläse zugeführt wird.

Die KR 10 2003 0 009 961 A offenbart ein Verfahren zum Erfassen eines Zustandes in einem Prozessluftstrom anhand der gemessenen Drehzahl, mit welcher der Motor für das Prozessluftgebläse antreibt.

Die EP 2 436 831 A1 offenbart einen Wäschetrockner mit einem Prozessluftfilter, der einen motorgetriebenen Abstreifer zur Ablösung von Flusen aufweist.

Der Erfindung stellt sich somit das Problem, bei einem Trockner der eingangs genannten Art möglichst früh und mit einfachen Mitteln eine wenigstens teilweise Verstopfung des Prozessluftkanals, insbesondere eine fällige Reinigung der Siebe anzuzeigen. Erfindungsgemäß wird dieses Problem durch ein Verfahren mit den Merkmalen des Patentanspruchs 1, bzw. durch einen Trockner mit den Merkmalen des Patentanspruchs 8 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass eine Luftdrosselung infolge einer Verstopfung des Prozessluftkanals bereits kurz nach dem Programmstart erkannt werden kann. Der Benutzer kann deshalb in einer Phase, in der er sich in der Regel noch am Gerät befindet, auf die Notwendigkeit einer Reinigung der Siebe hingewiesen werden. Außerdem ist die Sensierung unabhängig von Wäschemengen und anderen Parametern, die bei der Temperaturauswertung eine Rolle spielen.

Erfindungsgemäß werden diese Vorteile dadurch erreicht, dass eine Auswerteschaltung die vom Motor aufgenommene oder abgegebene Leistung ermittelt und aufgrund eines Leistungsabfalls eine wenigstens teilweise Verstopfung des Prozessluftkanals erkennt. Dabei ist es zweckmäßig, wenn die Auswerteschaltung die Verstopfung des Prozessluftkanals erkennt, wenn der Leistungsabfall einen vorgegebenen Grenzwert übersteigt. Ein solcher Grenzwert kann als absoluter Grenzwert gesetzt werden oder als prozentualer Leistungsabfall. Bei der zweiten Variante muss dann die Leistung bei einem unverstopften Prozessluftkanal bekannt und vorgegeben sein.

Es ist insbesondere vorteilhaft, wenn der Grenzwert in Abhängigkeit von der Temperatur der Prozessluft vorgegeben wird. Hierdurch wird berücksichtigt, dass die Prozesslufttemperatur markant die Luftdichte und damit auch den Luftwiderstand verändert. Je kälter die Temperatur der Prozessluft ist, desto höher ist die Luftdichte. Und je höher die Luftdichte, desto höher ist die aufgenommene oder abgegebene Gebläseleistung.

Bei Wäschetrocknern ist es üblich, dass das Prozessluftgebläse mit und die Wäschetrommel gemeinsam von nur einem Motor unter Einsatz geeigneter Getriebe angetrieben werden. Um den Leistungsanteil, der zur Drehung der Wäschetrommel notwendig ist, bei der Ermittlung der Gebläseleistung zu kompensieren, ist es vorteilhaft, wenn zur Ermittlung des auf den Antrieb des Prozessluftgebläses entfallenden Leistungsanteils die Drehzahl oder die Drehrichtung des Motors geändert wird.

Eine besonders vorteilhafte Ausführungsform kann angewendet werden, wenn ein Gebläse mit gekrümmten Schaufeln verwendet wird. Ein solches Gebläse besitzt in einer Vorzugsdrehrichtung einen sehr hohen Wirkungsgrad, wenn man es gegen die Vorzugsdrehrichtung dreht, ist der Wirkungsgrad sehr gering und damit die aufgenommene und abgegebene Leistung vernachlässigbar. Dann kann sehr einfach aus der Differenz der Gesamtleistung zwischen der Drehung des Motors in und gegen die Vorzugsdrehrichtung des Gebläses der auf den Antrieb des Prozessluftgebläses entfallende Anteil der Gesamtleistung ermittelt werden. Um weitere Umrechnungen und Messungen zu ersparen, ist es dabei vorteilhaft, wenn der Motor in beiden Drehrichtungen mit der gleichen Drehzahl betrieben wird.

Es ist auch möglich, die Drehzahl des Motors zu ändern und aus der Differenz der Gesamtleistung vor und nach der Drehzahländerung den auf den Antrieb des Prozessluftgebläses entfallenden Anteil der Gesamtleistung zu ermitteln. Dabei kann man sich den Umstand zunutze machen, dass eine Drehzahländerung sich unterschiedlich auf die Gebläseleistung und auf die Leistung zum Antrieb der Trommel auswirkt. So geht die Drehzahländerung linear in die Trommelleistung ein und kubisch in die Gebläseleistung.

Ein Ausführungsbeispiel der Erfindung ist in den Zeichnungen rein schematisch dargestellt und wird nachfolgend näher beschrieben. Es zeigt
- Figur 1: ein Kondensationswäschetrockner als Blockschaltbild
- Figuren 2 bis 5: verschiedene Diagramme

Figur 1 zeigt die Funktionsweise eines Trockners am Beispiel eines Kondensationswäschetrockners 1 als Blockschaltbild mit den für die Erfindung wesentlichen Bauteilen. Der Trockner 1 besitzt als Trocknungskammer eine drehbar gelagerte Trommel 2, die zur Aufnahme von zu trocknender Wäsche 3 dient und von einem Motor 4 mittels eines Riementriebs 5 angetrieben wird. Die Trommel 2 und die darin befindliche Wäsche 3 werden von erwärmter Prozessluft 6 durchströmt, die anschließend aus der Trommel 2 abgeführt und entfeuchtet wird. Dabei zirkuliert die Prozessluft 6 in einem geschlossenen Kreislauf innerhalb eines Prozessluftkanals 7. Die Zirkulation wird durch ein Prozessluftgebläse 8 erzeugt, welches ebenfalls durch den dargestellten Trommelantriebsmotor 4 gedreht werden kann. Die Prozessluft 6 wird nach dem Verlassen der Trommel 2 über einen ersten Wärmetauscher 9 geführt. Dort wird die feuchte warme Luft abgekühlt, was ein Kondensieren und damit ein Entfeuchten des Prozessluftstroms bewirkt. Anschließend leitet der Prozessluftkanal 7 die Luft über eine Heizung 10, wo wird die trockene, abgekühlte Prozessluft 6 wieder erwärmt wird und so besser Feuchtigkeit aus der Wäsche 3 aufnehmen kann. In dem Prozessluftkanal 7 ist ein Sieb 11 angeordnet, mit dem Verunreinigungen wie Flusen aus der Prozessluft 6 ausgefiltert werden können. Das Sieb 7 ist hier in Strömungsrichtung hinter der Trommel 3 angeordnet. Es versteht sich von selbst, dass weitere Siebe 11 an beliebigen Stellen des Prozessluftkanals 7 angeordnet sein können.

Der Trockner besitzt eine elektronische Steuereinrichtung 12, mit der verschiedene Einrichtungen und Verbraucher programm- und zustandsabhängig gesteuert oder geregelt werden. So regelt die Steuereinrichtung unter anderem die Spannung und die Frequenz des dreiphasigen Motors 4 über einen Frequenzumrichter 13. In der Steuereinrichtung ist eine Auswerteschaltung 14 integriert, die die vom Motor 4 aufgenommene Leistung ermittelt. Die Schaltung 14 erhält hierzu von der Steuereinrichtung 12 Daten über die Phasenspannungen, die als Stellgrößen vorgegeben werden, und Messwerte über die in den Ständerwicklungen ausgebildeten Phasenströme. Hierüber kann die Auswerteschaltung 14 die aus dem Stromnetz aufgenommene Gesamtleistung berechnen. Des Weiteren erhält die Auswerteschaltung über einen im Prozessluftkanal 7 angeordneten Temperatursensor 15 eine Information über die Prozesslufttemperatur. Die Auswerteschaltung 14 ist in der Lage, aus den vorgenannten Daten aus einem Leistungsabfall eine wenigstens teilweise Verstopfung des Prozessluftkanals 7 zu erkennen. Die Steuereinrichtung 12 betätigt dann eine Warnanzeige 16, um den Benutzer auf die Verstopfung und eine erforderliche Säuberung hinzuweisen.

Im Folgenden sind zwei verschiedene Verfahren näher beschrieben, durch die die Auswerteschaltung eine wenigstens teilweise Verstopfung des Prozessluftkanals erkennt.

Die erste Variante kann insbesondere bei einem Trockner mit einem Prozessluftgebläse eingesetzt werden, dessen Lüfterschaufeln gekrümmt sind und somit einen verbesserten Wirkungsgrad in einer Vorzugsdrehrichtung besitzen. Solche Gebläse werden standardmäßig in Haushaltswäschetrocknern eingesetzt. Figur 2 zeigt die Abhängigkeit der Gebläseleistung eines Gebläses von der Drehzahl. Die Leistung nimmt kubisch mit der Drehzahl zu. Wenn nun der Luftwiderstand bei einem Gebläse erhöht wird, wird die Lastkennlinie flacher. Figur 3 zeigt eine Kurvenschar für einen Trockner, bei dem der Prozessluftkanal für die Kurve 1 frei ist, und beginnend bei Kurve 2 bis Kurve 5 zunehmend verstopft ist. Bei dem eingangs beschriebenen Trockner wird die Drehzahl des Gebläses durch die Steuereinrichtung über den Frequenzumrichter vorgegeben und geregelt, sie kann deshalb als konstant angenommen werden. Die Leistung des Motors, der das Gebläse antreibt, ist wie vorbeschrieben bekannt, da die Eingangsspannung in den Phasen und die Wicklungsströme bekannt sind. Im Trockner treibt der Motor nicht nur das Gebläse, sondern auch die Trommel an. Somit setzt sich die Motorleistung wie folgt zusammen: ${P}_{Motor} = {P}_{Motorverluste} + {P}_{Gebl {a}^{¨} se} + {P}_{Trommel}$

Die Motorverluste sind berechenbar, wenn der Wirkungsgrad des Motors bekannt ist. Dieser kann in Versuchen ermittelt werden. Demnach muss nur noch der Anteil der Gebläseleistung vom Anteil der Trommelleistung separiert werden.

Bei der ersten Variante wird hierzu der Motor zunächst in Vorzugsdrehrichtung des Gebläses betrieben und die abgegebene Motorleistung, d. h. die vom Motor aufgenommene Gesamtleistung abzüglich der Motorverluste ermittelt. Anschließend wird der Motor bei gleicher Drehzahl gegen die Vorzugsrichtung des Gebläses gedreht. Wieder wird die abgegebene Motorleistung ermittelt. Die Leistung der Trommel ist unabhängig von der Drehrichtung. Beim Gebläse ist die abgegebene Leistung bei Drehung gegen die Vorzugsdrehrichtung vernachlässigbar. Insofern entspricht die vom Gebläse abgegebene Leistung in Vorzugsdrehrichtung der Leistungsdifferenz zwischen der abgegebenen Motorleistung in Vorzugsdrehrichtung und der abgegebenen Motorleistung gegen Vorzugsdrehrichtung, siehe Figur 4. Die Auswerteschaltung vergleicht nun die errechnete Gebläseleistung bzw. den Leistungsabfall mit einem vorgegebenen Grenzwert und erkennt eine unzulässige Verstopfung, wenn der Leistungsabfall einen vorgegebenen Grenzwert übersteigt bzw. wenn die Gebläseleistung einen vorgegebenen Grenzwert unterschreitet. In einer bevorzugten Ausführungsform dieses Verfahrens berücksichtigt sie noch die zum Zeitpunkt der Leistungsermittlung vorliegende Prozesslufttemperatur. Hierzu ist dann eine Tabelle mit temperaturabhängigen Grenzwerten abgespeichert, aus der die Auswerteschaltung den Leistungsabfall bzw. die Gebläseleistung mit dem für die gemessene Temperatur zutreffenden Grenzwert vergleicht.

Die zweite Variante kann bei einem Gebläse eingesetzt werden, welches in beiden Drehrichtungen gleiche Leistungen abgibt, aber auch in einem Programmabschnitt, in dem eine Drehrichtungsumkehr des Gebläses oder der Trommel nicht erwünscht ist. Bei dieser Variante des Verfahrens wird der Motor zunächst mit einer ersten Drehzahl, beispielsweise 60 min⁻¹, gedreht. Dabei wird die abgegebene Motorleistung ermittelt, siehe Figur 5. Anschließend wird der Motor mit einer zweiten Drehzahl betrieben, beispielsweise 90 min⁻¹. Auch hier wird die Motorleistung ermittelt. Es gelten folgende Grundsätze: Die Trommelleistung steigt bei einer Drehzahlerhöhung annähernd linear, d. h. um 50% an (Auswirkungen der Wäsche unterhalb und oberhalb der Anlegedrehzahl können vernachlässigt werden). Die Gebläseleistung nimmt kubisch zu, d. h. um 237,5%. Es kann aufgrund der unterschiedlichen Leistungszunahme in erster Näherung davon ausgegangen werden, dass bei Drehzahlsteigerungen im Bereich zwischen 30% und 70% der Anteil der Leistungszunahme beim Gebläse ca. 80% der ermittelten Leistungsdifferenz beträgt. Diese Schätzung reicht für eine Beurteilung über eine Verstopfung des Prozessluftkanals aus. Der Wert der Leistungszunahme beim Gebläse wird dann mit einem vorgegebenen Mindestwert verglichen. Wenn dieser nicht erreicht wird, wird auf eine Verstopfung des Prozessluftkanals geschlossen. Wie bei der ersten Variante kann die Prozesslufttemperatur berücksichtigt werden.

## Patentansprüche

1. Verfahren zum Erkennen einer wenigstens teilweisen Verstopfung eines Prozessluftkanals (7) in einem Trockner (1), bei dem zu und/oder aus einer als Trocknungskammer (2) drehbar gelagerten Trommel (2) mittels eines Prozessluftgebläses (8) durch den Prozessluftkanal (7) Prozessluft (6) zu- und/oder abgeleitet wird und bei dem ein Motor (4) zum Antrieb des Prozessluftgebläses (8) durch eine Steuereinrichtung (12) mindestens ein- und ausgeschaltet, und/oder hinsichtlich seiner Drehzahl beeinflusst wird, wobei eine Auswerteschaltung (14) die vom Motor (4) aufgenommene oder abgegebene Leistung ermittelt und aufgrund eines Leistungsabfalls eine wenigstens teilweise Verstopfung des Prozessluftkanals (7) erkennt,
**dadurch gekennzeichnet,**
**dass** das Prozessluftgebläse (8) mit der Trommel (2) von dem Motor (4) gemeinsam angetrieben wird und dass zur Ermittlung des auf den Antrieb des Prozessluftgebläses (8) entfallenden Leistungsanteils entweder die Drehrichtung des Motors (4) , wenn das Prozessluftgebläse (8) hinsichtlich seiner Luftförderung eine Vorzugsdrehrichtung besitzt, oder die Drehzahl des Motors (4) geändert wird.

2. Verfahren nach Anspruch 1,
**dadurch gekennzeichnet,**
**dass** die Auswerteschaltung (14) die Verstopfung des Prozessluftkanals (7) erkennt, wenn der Leistungsabfall einen vorgegebenen Grenzwert übersteigt bzw. wenn die Gebläseleistung einen vorgegebenen Grenzwert unterschreitet.

3. Verfahren nach Anspruch 2,
**dadurch gekennzeichnet,**
**dass** der Grenzwert in Abhängigkeit von der Temperatur der Prozessluft (6) vorgegeben wird.

4. Verfahren nach Anspruch 1,
**dadurch gekennzeichnet,**
**dass** die Drehzahl des Motors (4) geändert wird und dass aus der Differenz der Gesamtleistung vor und nach der Drehzahländerung der auf den Antrieb des Prozessluftgebläses (8) entfallende Anteil der Gesamtleistung ermittelt wird.

5. Verfahren nach Anspruch 1,
**dadurch gekennzeichnet,**
**dass** das Prozessluftgebläse (8) hinsichtlich seiner Luftförderung eine Vorzugsdrehrichtung besitzt und die Drehrichtung des Motors (4) geändert wird, wobei aus der Differenz der Gesamtleistung zwischen der Drehung des Motors (4) in und gegen die Vorzugsdrehrichtung des Gebläses (8) der auf den Antrieb des Prozessluftgebläses (8) entfallende Anteil der Gesamtleistung ermittelt wird.

6. Verfahren nach Anspruch 5,
**dadurch gekennzeichnet,**
**dass** der Motor (4) in beiden Drehrichtungen mit der gleichen Drehzahl betrieben wird.

7. Verfahren nach einem der Ansprüche 1 bis 6,
**dadurch gekennzeichnet,**
**dass** die Steuereinrichtung (12) eine Warnanzeige (16) betätigt, wenn die Auswerteschaltung (14) aus den vorgenannten Daten aus einem Leistungsabfall eine wenigstens teilweise Verstopfung des Prozessluftkanals (7) erkennt, um den Benutzer auf die Verstopfung und eine erforderliche Säuberung hinzuweisen.

8. Trockner (1), umfassend eine als Trocknungskammer drehbar gelagerte Trommel (2), die zur Aufnahme von zu trocknender Wäsche (3) dient, bei der zu und/oder aus mittels eines Prozessluftgebläses (8) durch einen Prozessluftkanal (7) Prozessluft (6) zu- und/oder abgeleitet wird, ferner umfassend einen Motor (4) zum Antrieb des Prozessluftgebläses (8), der durch eine Steuereinrichtung (12) mindestens ein- und ausgeschaltet, und/oder hinsichtlich seiner Drehzahl beeinflusst wird, wobei die Steuereinrichtung (12) eine Auswerteschaltung (14) enthält, die dazu ausgebildet ist, die vom Motor (4) aufgenommene oder abgegebene Leistung zu ermitteln und aufgrund eines Leistungsabfalls eine wenigstens teilweise Verstopfung des Prozessluftkanals (7) zu erkennen,
**dadurch gekennzeichnet,**
**dass** das Prozessluftgebläse (8) mit der Trommel (2) von dem Motor (4) gemeinsam angetrieben wird und die Auswerteschaltung (14) dazu ausgebildet ist, zur Ermittlung des auf den Antrieb des Prozessluftgebläses (8) entfallenden Leistungsanteils entweder die Drehrichtung des Motors (4), wenn das Prozessluftgebläse (8) hinsichtlich seiner Luftförderung eine Vorzugsdrehrichtung besitzt, oder die Drehzahl des Motors (4) zu verändern.

9. Trockner (1) nach Anspruch 8,
**dadurch gekennzeichnet,**
**dass** der Motor (4) für den Antrieb des Gebläses (8) und der Trommel (2) ein dreiphasiger Motor ist, wobei ein Frequenzumrichter (13) zur Regelung der dem Motor (3) zugeführten Spannung und Frequenz vorgesehen ist.

10. Trockner (1) nach Anspruch 9,
**dadurch gekennzeichnet,**
**dass** die Auswerteschaltung (14) dazu ausgebildet ist, Daten über die Phasenspannungen von der Steuereinrichtung (12), die als Stellgrößen vorgegeben werden und Messwerte über die in den Ständerwicklungen ausgebildeten Phasenströme zu erhalten und hierüber die aus dem Stromnetz aufgenommene Gesamtleistung zu berechnen.

11. Trockner (1) nach einem der Ansprüche 8 bis 10,
ferner umfassend einen im Prozessluftkanal angeordneten Temperatursensor (15) zur Bereitstellung einer Information der Prozesslufttemperatur, wobei die Auswerteschaltung (14) diese Information zur Berechnung des Leistungsabfalls im Prozessluftstrom mit berücksichtigt.

12. Trockner (1) nach einem der Ansprüche 8 bis 11
**gekennzeichnet durch**
eine **durch** die Steuereinrichtung (12) betätigbare Warnanzeige (16), um den Benutzer auf die Verstopfung und eine erforderliche Säuberung hinzuweisen.

## Claims

1. Method for detecting an at least partial blockage of a process air channel (7) in a dryer (1), in which process air (6) is supplied to and/or conveyed away from a drum (2), which is rotatably mounted as a drying chamber (2), through the process air channel (7) by means of a process air fan (8) and in which a motor (4) for driving the process air fan (8) is at least switched on and switched off, and/or influenced with respect to its rotational speed, by means of a control device (12), an evaluation circuit (14) determining the power that is input or output by the motor (4) and detecting an at least partial blockage of the process air channel (7) due to a decrease in power,
**characterised in that**
the process air fan (8), together with the drum (2), is driven by the motor (4) and **in that**, for determining the proportion of power allocated to driving the process air fan (8), either the rotational direction of the motor (4) is modified if the process air fan (8) has a preferred rotational direction with respect to its air conveyance, or the rotational speed of the motor (4) is modified.

2. Method according to claim 1,
**characterised in that**
the evaluation circuit (14) detects the blockage of the process air channel (7) when the decrease in power exceeds a predetermined threshold value or when the fan power falls below a predetermined threshold value.

3. Method according to claim 2,
**characterised in that**
the threshold value is predetermined according to the temperature of the process air (6).

4. Method according to claim 1,
**characterised in that**
the rotational speed of the motor (4) is modified and **in that** the total proportion of power allocated to driving the process air fan (8) is determined from the difference in the total power before and after the rotational speed is modified.

5. Method according to claim 1,
**characterised in that**
the process air fan (8) has a preferred rotational direction with respect to its air conveyance and the rotational direction of the motor (4) is modified, the total proportion of power allocated to driving the process air fan (8) being determined from the difference in the total power between the rotation of the motor (4) in and counter to the preferred rotational direction of the fan (8).

6. Method according to claim 5,
**characterised in that**
the motor (4) is operated in both rotational directions at the same rotational speed.

7. Method according to any of claims 1 to 6,
**characterised in that**
the control device (12) activates a warning display (16) when the evaluation circuit (14) detects an at least partial blockage of the process air channel (7) from a decrease in power from the above-mentioned data, in order to make the user aware of the blockage and that cleaning is required.

8. Dryer (1), comprising a drum (2) which is rotatably mounted as a drying chamber, which drum receives laundry (3) to be dried, in which process air (6) is supplied to and/or conveyed away from said drum through a process air channel (7) by means of a process air fan (8), further comprising a motor (4) for driving the process air fan (8), which motor is at least switched on and switched off, and/or influenced with respect to its rotational speed, by means of a control device (12), the control device (12) containing an evaluation circuit (14) which is designed to determine the power that is input or output by the motor (4) and to detect an at least partial blockage of the process air channel (7) due to a decrease in power,
**characterised in that**
the process air fan (8), together with the drum (2), is driven by the motor (4) and the evaluation circuit (14) is designed either to modify the rotational direction of the motor (4), if the process air fan (8) has a preferred rotational direction with respect to its air conveyance, or to modify the rotational speed of the motor, in order to determine the proportion of power allocated to driving the process air fan (8).

9. Dryer (1) according to claim 8,
**characterised in that**
the motor (4) for driving the fan (8) and the drum (2) is a three-phase motor, a frequency converter (13) being provided to control the voltage and frequency supplied to the motor (3).

10. Dryer (1) according to claim 9,
**characterised in that**
the evaluation circuit (14) is designed to obtain data regarding the phase voltages of the control device (12), which are predetermined as manipulated variables and measurement data regarding the phase currents formed in the stator windings and thereby to calculate the total power input from the mains.

11. Dryer (1) according to any of claims 8 to 10,
further comprising a temperature sensor (15) arranged in the process air channel for providing information regarding the process air temperature, wherein the evaluation circuit (14) takes into account this information in order to calculate the decrease in power in the process air stream.

12. Dryer (1) according to any of claims 8 to 11,
**characterised by**
a warning display (16) that can be activated by a control device (12) in order to make the user aware of the blockage and that cleaning is required.

## Revendications

1. Procédé de détection d'un bouchage au moins partiel d'une gaine d'air de traitement (7) dans un sécheur, dans lequel de l'air de traitement (6) est conduit à un tambour (2) et/ou extrait d'un tambour supporté en rotation en tant que chambre de séchage (2) au moyen d'un ventilateur d'air de traitement (8) à travers la gaine d'air de traitement (7), et dans lequel un moteur (4) destiné à entraîner le ventilateur d'air de traitement (8) est au moins mis en et hors circuit par un dispositif de commande (12), et/ou voit sa vitesse de rotation influencée par un dispositif de commande, dans lequel un circuit d'analyse (14) détermine la puissance absorbée ou délivrée par le moteur (4) et détecte un bouchage au moins partiel de la gaine d'air de traitement (7) sur la base d'une chute de puissance,
**caractérisé en ce que**
le ventilateur d'air de traitement (8) est entraîné conjointement avec le tambour (2) par le moteur (4) et **en ce que**, pour la détermination de la proportion de puissance attribuée à l'entraînement du ventilateur d'air de traitement (8), soit le sens de rotation du moteur (4) est modifié si le ventilateur d'air de traitement (8) possède un sens de rotation préférentiel en ce qui concerne sa circulation de l'air, soit la vitesse de rotation du moteur (4) est modifiée.

2. Procédé selon la revendication 1,
**caractérisé en ce que**
le circuit d'analyse (14) détecte le bouchage de la gaine d'air de traitement (7) quand la chute de puissance passe au-dessus d'une valeur limite prédéfinie ou quand la puissance de ventilateur passe au-dessous d'une valeur limite prédéfinie.

3. Procédé selon la revendication 2,
**caractérisé en ce que**
la valeur limite est prédéfinie en fonction de la température de l'air de traitement (6).

4. Procédé selon la revendication 1,
**caractérisé en ce que**
la vitesse de rotation du moteur (4) est modifiée et **en ce que**, à partir de la différence de la puissance totale avant et après la modification de la vitesse de rotation, la fraction de la puissance totale attribuée à l'entraînement du ventilateur d'air de traitement (8) est déterminée.

5. Procédé selon la revendication 1,
**caractérisé en ce que**
le ventilateur d'air de traitement (8) possède un sens de rotation préférentiel en ce qui concerne sa circulation de l'air, et le sens de rotation du moteur (4) est modifié, dans lequel, à partir de la différence de puissance totale entre la rotation du moteur (4) dans et à l'inverse du sens de rotation préférentiel du ventilateur (8), la fraction de la puissance totale attribuée à l'entraînement du ventilateur d'air de traitement (8) est déterminée.

6. Procédé selon la revendication 5,
**caractérisé en ce que**
le moteur (4) est mis en marche avec la même vitesse de rotation dans les deux sens de rotation.

7. Procédé selon l'une des revendications 1 à 6,
**caractérisé en ce que**
le dispositif de commande (12) actionne un affichage d'alarme (16) quand le circuit d'analyse (14) détecte un bouchage au moins partiel de la gaine d'air de traitement (7) à partir d'une chute de puissance à partir des données susmentionnées pour signaler à l'utilisateur le bouchage et la nécessité d'un nettoyage.

8. Sécheur (1), comprenant un tambour (2) supporté en rotation en tant que chambre de séchage qui sert à recevoir le linge (3) à sécher auquel ou à partir duquel de l'air de traitement (6) est conduit et/ou extrait au moyen d'un ventilateur d'air de traitement (8) à travers une gaine d'air de traitement (7), comprenant également un moteur (4) pour l'entraînement du ventilateur d'air de traitement (8) qui est au moins mis en et hors circuit par un dispositif de commande (12), et/ou qui voit sa vitesse de rotation influencée par un dispositif de commande, dans lequel le dispositif de commande (12) contient un circuit d'analyse (14) qui est constitué pour déterminer la puissance absorbée ou délivrée par le moteur (4) et pour détecter un bouchage au moins partiel de la gaine d'air de traitement (7) sur la base d'une chute de puissance,
**caractérisé en ce que**
le ventilateur d'air de traitement (8) est entraîné conjointement avec le tambour (2) par le moteur (4) et le circuit d'analyse (14) est constitué, en vue de la détermination de la proportion de puissance attribuée à l'entraînement du ventilateur d'air de traitement (8), soit pour modifier le sens de rotation du moteur (4) quand le ventilateur d'air de traitement (8) possède un sens de rotation préférentiel en ce qui concerne sa circulation de l'air, soit pour modifier la vitesse de rotation du moteur (4).

9. Sécheur (1) selon la revendication 8,
**caractérisé en ce que**
le moteur (4) pour l'entraînement du ventilateur (8) et du tambour (2) est un moteur triphasé, dans lequel un convertisseur de fréquence (13) est prévu pour la régulation de la tension et de la fréquence acheminées au moteur (3).

10. Sécheur (1) selon la revendication 9,
**caractérisé en ce que**
le circuit d'analyse (14) est constitué pour obtenir des données sur les tensions de phase du dispositif de commande (12) qui sont prédéfinies en tant que grandeurs de réglage et des valeurs de mesure sur les courants de phase constitués dans les enroulements de stator et pour calculer par ce biais la puissance totale absorbée à partir du secteur.

11. Sécheur (1) selon l'une des revendications 8 à 10,
comprenant également un capteur de température (15) disposé dans la gaine d'air de traitement pour la fourniture d'une information sur la température de l'air de traitement, dans lequel le circuit d'analyse (14) prend en considération cette information pour le calcul de la chute de pression dans le flux d'air de traitement.

12. Sécheur (1) selon l'une des revendications 8 à 11,
**caractérisé par**
un affichage d'alarme (16) pouvant être actionné par le dispositif de commande (12) pour signaler à l'utilisateur le bouchage et la nécessité d'un nettoyage.
